# EUROPÄISCHE PATENTSCHRIFT

(11) **EP 1 891 323 B1**
(45) Veröffentlichungstag und Bekanntmachung des Hinweises auf die Patenterteilung: **11.11.2009**
(21) Anmeldenummer: 06725632.1
(22) Anmeldetag: 07.04.2006
(51) Int. Cl.: F02M 59/36, F02M 63/02

(54) **KRAFTSTOFFZUMESSEINHEIT FÜR EINE KRAFTSTOFFHOCHDRUCKPUMPE UND KRAFTSTOFFHOCHDRUCKPUMPE**
FUEL METERING UNIT FOR A HIGH-PRESSURE FUEL PUMP AND ASSOCIATED HIGH-PRESSURE FUEL PUMP
UNITE DE DOSAGE DE CARBURANT POUR POMPE A CARBURANT HAUTE PRESSION ET POMPE A CARBURANT HAUTE PRESSION

(30) Priorität: 06.06.2005 DE 102005025872
(43) Veröffentlichungstag der Anmeldung: 27.02.2008
(73) Patentinhaber: ROBERT BOSCH GMBH, 70442 Stuttgart (DE)
(72) Erfinder: RODRIGUEZ-AMAYA, Nestor, 70372 Stuttgart (DE)
(86) Internationale Anmeldenummer: PCT/EP2006/061419
(87) Internationale Veröffentlichungsnummer: WO 2006/131408

(56) Entgegenhaltungen:
- DE-A1- 10 242 219
- DE-A1- 10 247 436
- US-A1- 2002 000 217
- US-A1- 2003 089 872
- US-A1- 2004 261 771

## Beschreibung

### Stand der Technik

Die Erfindung geht aus von einer Kraftstoffzumesseinheit zur saugseitigen Fördermengenregelung der Kraftstoffhochdruckpumpe einer Brennkraftmaschine, wobei die Kraftstoffzumesseinheit ein von einem Elektromagnet betätigtes Regelventil mit einem Ventilkolben aufweist, wobei der Elektromagnet einen Anker und einen Ankerbolzen umfasst, und mit einer Lagerbuchse, wobei eine erste Lagerbuchse zwischen dem Anker und dem Ventilkolben angeordnet ist und die erste Lagerbuchse den Ankerbolzen axial verschiebbar führt.

Eine solche Kraftstoffzumesseinheit ist beispielsweise aus der DE 102 47 436 A1 bekannt.

Bei dieser Kraftstoffzumesseinheit ist ein Lager zwischen einem Anker und einem Spulenkörper und einem Ventilkörper angeordnet.

Ferner ist eine Kraftstoffzumesseinheit beispielsweise aus der DE 102 42 219 A1 bekannt.

Bei dieser Kraftstoffzumesseinheit wird der Anker des Elektromagneten von einer Lagerbuchse umfasst und axial verschiebbar geführt.

Der Erfindung liegt die Aufgabe zugrunde, eine Kraftstoffzumesseinheit mit besserem Betriebsverhalten und erhöhter Lebensdauer bereitzustellen.

Diese Aufgabe wird erfindungsgemäß bei einer Kraftstoffzumesseinheit zur saugseitigen Fördermengenregelung der Kraftstoffhochdruckpumpe einer Brennkraftmaschine, wobei die Kennzeichen ein von eine Elektromagnet betätigtes Regelventil mit einem Ventilkolben aufweist, wobei der Elektromagnet einen Anker und einen Ankerbolzen umfasst, und wobei Anker, Ankerbolzen und Ventilkolben miteinander verbunden sind und mit einer Lagerbuchse, dadurch gelöst, dass eine erste Lagerbuchse zwischen dem Ankerbolzen und dem Ventilkolben angeordnet ist, und die erste Lagerbuchse den Ankerbolzen axial verschiebbar führt und lagert. Ferner ist eine zweite Lagerbuchse zwischen dem Anker und dem Ventilkolben angeordnet, die den Ankerbolzen axial verschiebbar führt.

### Vorteile der Erfindung

Durch die erfindungsgemäße Führung der bewegten Teile der Kraftstoffzumesseinheit am Ankerbolzen wird die Reibung zwischen der Lagerbuchse und dem bewegten Teil deutlich verringert, weil der Durchmesser des Ankerbolzens sehr viel kleiner ist als der Durchmesser des Ankers, so dass sich die Kontaktfläche zwischen Lagerbuchse und dem zu lagernden Teil bei der erfindungsgemäßen Kraftstoffzumesseinheit drastisch reduziert.

Bei der aus dem Stand der Technik bekannten Kraftstoffzumesseinheit tritt ein nicht zu vernachlässigender Verschleiß beim Betrieb der erfindungsgemäßen Kraftstoffzumesseinheit auf, weil der Anker zur Optimierung der magnetischen Eigenschaften weich geglüht wird.

Außerdem ist es möglich, den Ankerbolzen aus einem verschleißfesteren Werkstoff als beispielsweise gehärtetem Stahl herzustellen. Durch eine.geeignete Oberflächenbearbeitung, wie beispielsweise Schleifen oder Superfinishen kann zudem die Oberflächenrauigkeit des Ankerbolzens sehr klein gehalten werden, was sich wiederum positiv auf die Reibungskräfte zwischen Lagerbuchse und Ankerbolzen auswirkt und den Verschleiß drastisch reduziert.

Im Ergebnis ist es dadurch möglich, eine Kraftstoffzumesseinheit bereitzustellen, deren Ansprechverhalten verbessert wird, bei der die hysterese zwischen einer Öffnungsbewegung und einer Schließbewegung im Vergliech zu herrkömmlichen Kraftstoffzumesseinheiten auf ein Viertel verringert wird. Außerdem werden die Herstellungskosten reduziert, weil die erfindungsgemäße erste Lagerbuchse einen sehr viel kleineren Durchmesser aufweist und infolgedessen kostengünstiger herzustellen ist. Ferner ist

eine zweite Lagerbuchse zwischen dem Ankerbolzen und dem Ventilkolben angeordnet, wobei auch die zweite Lagerbuchse den Ankerbolzen axial verschiebbar führt. Durch diese zwei Lagerbuchsen, die vorteilhafterweise mit einem axialen Absatnd zueiander angeordnet sind, wird die Führung des Ankerbolzens weiter verbessert. Durch die zwei voneinander beabstandeten Lagerbuchsen kann der Ankerbolzen nicht mehr kippen oder seitlich ausweichen, so dass der Anker sehr gut fluchtend zu der Magnetspule geführt ist. Dadurch wird das Betriebsverhalten und die Lebensdauer der erfindungsgemäßen Kraftstoffzumesseinheit weiter verbessert.

Es ist möglich, die zweite Lagerbuchse an dem dem Ventilkolben abgewandten Ende des Ankerbolzens anzuordnen und den Ankerbolzen auch in der zweiten. Lagerbuchse axial verschiebbar zu führen.

Der Ankerbolzen ragt über den Magnet hinaus, wenn die zweite Lagerbuchse an dem dem Ventilkolben abgewandten Ende des Ankerbolzens angeordnet ist. In diesem Fall ist die zweite Lagerbuchse in einem Magnettopf des Elektromagneten befestigt.

Die zwischen dem Magnet und Ventilkolben angeordneten Lagerbuchsen können vorteilhafterweise in einem ventilgehäuse der Kraftstoffzumesseinheit befestigt werden.

Es hat sich bei praktischen Versuchen als vorteilhaft erwiesen, wenn die Lagerbuchsen aus Bronze hergestellt werden. Alternativ ist es auch möglich, die Lagerbuchsen aus Kunststoff, insbesondere kraftstoffbeständigem und hitzebeständigem Kunststoff, herzustellen.

Falls erforderlich kann in weiterer vorteilhafter Ausgestaltung der Erfindung der Ventilkolben in dem Ventilgehäuse geführt werden.

Weitere Vorteile und vorteilhafte Ausgestaltungen der Erfindung sind der nachfolgenden Zeichnung, deren Beschreibung und den Patentansprüchen entnehmbar.

### Zeichnungen

Es zeigen:
- Figur 1: eine nicht erfindungsgemäße Kraftstoffzumesseinheit, und
- Figur 2: ein Ausführungsbeispiel einer erfindungsgemäßen Kraftstoffzumesseinheit.

### Beschreibung der Ausführungsbeispiele

Die Kraftstoffzumesseinheit gemäß den Figuren. 1 und 2 basiert auf einem Elektromagneten 1 mit integriertem Regelventil 3. Die wichtigsten Bauteile des Elektromagneten 1 sind eine Magnetspule 5, ein Anker 7 mit Ankerbolzen 9 und ein Magnettopf 11, der die Magnetspule 5 und den Anker 7 teilweise umschließt.

Die gesamte Kraftstoffzumesseinheit ist in einer.nicht dargestellten Kraftstoffhochdruckpumpe angeordnet. Der Magnettopf 11 dient hierbei gleichzeitig als Abdichtelement; als magnetischer Rückschluss und als Befestigungselement in der Hochdruckpumpe. Die Befestigungsfunktion wird im Wesentlichen durch den Flansch 13 erfüllt.

Das Regelventil 3 besitzt ein Ventilgehäuse 15, welches in eine Verbreiterung 17 übergeht, die zugleich den stirnseitigen Abschluss des Magnettopfes 11 bildet.

In dem Ventilgehäuse 15 ist eine Axialbohrung 19 ausgebildet, die koaxial zu dem Ankerbolzen 9 des Elektromagneten 1 angeordnet ist. Die Axialbohrung 19 nimmt einen verschiebbaren hülsenförmigen Ventilkolben 21 auf, in dessen Innenraum eine Druckfeder 23 angeordnet ist. Die

Druckfeder 23 stützt sich einenends an einem Boden 25 des Ventilkolbens 21 ab. Anderenends stützt sich die Druckfeder 23 an einem in der Axialbohrung 19 befindlichen Federteller 27 ab. An dem dem Federteller 27 abgewandten Ende des Ventilkolbens 21 steht dieser mit dem einen Ende des Ankerbolzens 9 in Anlage. Die Druckfeder 23 sorgt dafür, dass jede Stellbewegung des Ankerbolzens 9 unmittelbar auf den Ventilkolben 21 übertragen wird.

Eine Öffnung 29 im Federteller 27 verbindet den Innenraum (ohne Bezugszeichen) des Ventilkolbens 21 mit einer nicht dargestellten Vorförderpumpe des Kraftstoffeinspritzsystems.

In dem Ventilgehäuse 15 sind mehrere radial gerichtete Steueröffnungen 31 angeordnet. Die Steueröffnungen 31 stehen mit dem Niederdruckbereich der nicht dargestellten Kraftstoffhochdruckpumpe in hydraulischer Wirkverbindung.

Die Strömungsrichtung von der Öffnung 29 durch den Ventilkolben 21 und die Steueröffnungen 31 kann auch umgekehrt werden. In diesem Fall wären dann die Steueröffnungen 31 mit der Druckseite der Vorförderpumpe verbunden, während die Öffnung 29 mit dem Niederdruckbereich der Hochdruckpumpe hydraulisch verbunden wäre.

Die obere Hälfte der Figur 1 zeigt das Regelventil 11 in der Öffnungsstellung, in der die Steueröffnung 31 vollständig durch den Ventilkolben 21 freigegeben ist. In der unteren Hälfte der Figur 1 ist das Regelventil 3 in seiner Schließstellung dargestellt. Hierbei wirkt die Magnetkraft des bestromten Elektromagneten 1 über den Anker 7 und den Ankerbolzen 9 auf den Ventilkolben 21 und bewegt diesen gegen die Druckfeder 23 in die besagte Schließstellung.

Umgekehrt vermag die Druckfeder 23 den Ventilkolben 21 in die Öffnungsstellung zu verschieben, sobald die Bestromung des Elektromagneten 1 und damit dessen auf den Anker 7 und den Ankerbolzen 9 wirkende Magnetkraft entsprechend verringert wird.

In der Öffnungsstellung des Regelventils 3 strömt der dem Regelventil bei der Öffnung 29 zugeführte Kraftstoff zur Saugseite der Kraftstoffhochdruckpumpe (nicht dargestellt)

Im Boden 25 des Ventilkolbens 21 ist eine Ausgleichsbohrung 33 vorgesehen. Auch im Anker 7 sind Ausgleichsbohrungen 35 vorgesehen.

Bei der in Figur 1 dargestellten nicht erfindungsgemäßen Kraftstoffzumesseinheit ragt der Ankerbolzen 9 über den Anker 7 in den Magnettopf 11 hinaus.

In dem Bereich zwischen dem Anker 7 und dem Ventilkolben 21 ist im Ventilgehäuse 15 eine erste Lagerbuchse 37 eingepresst. Die erste Lagerbuchse 37 dient dazu, den Ankerbolzen 9 und mit ihm den Anker 7 in axialer Richtung zu führen. Da der Ankerbolzen 9 aus einem verschleißfesten Material, wie beispielsweise gehärtetem Stahl, hergestellt werden kann, ist die Lagerung der beweglichen Teile des Elektromagneten 1 mit Hilfe der ersten Lagerbuchse 37 sehr langlebig und nahezu verschleißfrei. Wegen des naturgemäß kleinen Durchmessers des Ankerbolzens 9 im Vergleich zu dem Außendurchmessers des Ankers 7 ist auch die Reibung zwischen der ersten Lagerbuchse 37 und dem Ankerbolzen 9 sehr gering.

Zur Führung des Ankerbolzens 9 und mit ihm des Ankers 7, ist auf der dem Ventilkolben 21 abgewandten Ende des Ankerbolzens 9 eine zweite Lagerbuchse 39 in den Magnettopf 11 eingepresst. Dadurch wird das Verkippen des Ankerbolzens 9 unterbunden. Durch die beidseitige Führung des Ankerbolzens 9 ist auch gewährleistet, dass der Anker 7 nicht in radialer Richtung ausweichen kann, wenn beispielsweise die von der Magnetspule 5 auf den Anker 7 ausgeübten magnetischen Kräfte eine radiale Komponenten haben. Wegen der präzisen und verschleißarmen Führung des Ankerbolzens 9 in den Lagerbuchsen 37 und 39 ist auch gewährleistet, dass der Anker 7 nicht in Kontakt mit dem Magnettopf 11 gelangt und somit auch dort weder Reibung noch Verschleiß auftreten können.

In Figur 2 ist ein Ausführungsbeispiel einer erfindungsgemäßen Kraftstoffzumesseinheit dargestellt, bei dem die Baulänge gegenüber der in Figur 1 gezeigten Kraftstoffzumesseinheit etwas verkürzt ist und gleichzeitig eine präzise und verschleißarme Führung des Ankerbolzens 9 und mit ihm des Ankers 7 erreicht wird. Bei diesem Ausführungsbeispiel sind sowohl die erste Lagerbuchse 37 als auch die zweite Lagerbuchse 39 in dem Bereich zwischen dem Anker 7 und dem Ventilkolben 21 angeordnet. Beide Lagerbuchse 37 und 39 sind in dem Magnettopf 11 eingepresst und sind voneinander in axialer Richtung des Ankerbolzens 9 beabstandet. Dadurch wird ein Verkippen des Ankerbolzens 9 und damit auch ein Schleifen oder ein Kontakt zwischen dem Anker 7 und dem Magnettopf 11 wirksam verhindert.

## Patentansprüche

1. Kraftstoffzumesseinheit zur saugseitigen Fördermengenregelung der Kraftstoffhochdruckpumpe einer Brennkraftmaschine, wobei die Kraftstoffzumesseinheit ein von einem Elektromagnet (1) betätigtes Regelventil (3) mit einem Ventilkolben (21) aufweist, wobei der Elektromagnet (1) einen Anker (7) und einen Ankerbolzen (9) und wenigstens eine Lagerbuchse umfasst, wobei eine erste Lagerbuchse (37) zwischen dem Anker (7) und dem Ventilkolben (21) angeordnet ist, und die erste Lagerbuchse (37) den Ankerbolzen (9) axial verschiebbar führt, **dadurch gekennzeichnet, dass** eine zweite Lagerbuchse (39) zwischen dem Anker (7) und dem Ventilkolben (21) angeordnet ist, und dass die zweite Lagerbuchse (39) den Ankerbolzen (9) axial verschiebbar führt.

2. Kraftstoffzumesseinheit nach einem der vorhergehenden Ansprüche, **dadurch gekennzeichnet, dass** die zwischen Anker (7) und Ventilkolben (21) angeordnete Lagerbuchsen (37, 39) in einem Ventilgehäuse (15) befestigt ist.

3. Kraftstoffzumesseinheit nach einem der vorhergehenden Ansprüche, **dadurch gekennzeichnet, dass** der Elektromagnet (1) als Tauchankermagnet ausgebildet ist.

4. Kraftstoffzumesseinheit nach einem der vorhergehenden Ansprüche, **dadurch gekennzeichnet, dass** die Lagerbuchsen (37, 39) aus Bronze hergestellt werden.

5. Kraftstoffzumesseinheit nach einem der vorhergehenden Ansprüche, **dadurch gekennzeichnet, dass** die Lagerbuchsen (37, 39) aus Kunststoff, insbesondere kraftstoffbeständigem und/oder temperaturbeständigem Kunststoff, bestehen.

6. Kraftstoffzumesseinheit, nach einem der vorhergehenden Ansprüche, **dadurch gekennzeichnet, dass** der Ventilkolben (21) in dem Ventilgehäuse (15) geführt ist.

7. Kraftstoffzumesseinheit nach einem der vorhergehenden Ansprüche, **dadurch gekennzeichnet, dass** der Ventilkolben (21) hülsenförmig ausgebildet ist und in seinem Innenraum eine Druckfeder (23) aufnimmt, und dass die Druckfeder (23) sich einenends mindestens mittelbar am Ventilgehäuse (15) abstützt.

8. Kraftstoffzumesseinheit nach Anspruch 7, **dadurch gekennzeichnet, dass** im Ventilgehäuse (15) ein Federteller (27) vorgesehen ist, und dass die Druckfeder (23) sich einenends gegen den Federteller (27) abstützt.

9. Kraftstoffhochdruckpumpe für ein Kraftstoffeinspritzsystem mit mindestens einem Pumpenelement und mit einer Kraftstoffzumesseinheit zur Fördermengenregelung, **dadurch gekennzeichnet, dass** die Kraftstoffzumesseinheit nach einem der vorhergehenden Ansprüche ausgeführt ist.

## Claims

1. Fuel metering unit for the suction-side regulation of the delivery rate of the high-pressure fuel pump for an internal combustion engine, the fuel metering unit having a regulating valve (3) actuated by an electromagnet (1) and having a valve piston (21), the electromagnet (1) comprising an armature (7) and an armature bolt (9) and at least one bearing bush, a first bearing bush (37) being arranged between the armature (7) and the valve piston (21), and the first bearing bush (37) guiding the armature bolt (9) axially displaceably, **characterized in that** a second bearing bush (39) is arranged between the armature (7) and the valve piston (21), and **in that** the second bearing bush (39) guides the armature bolt (9) axially displaceably.

2. Fuel metering unit according to one of the preceding claims, **characterized in that** the bearing bushes (37, 39) arranged between the armature (7) and valve piston (21) are fastened in a valve housing (15).

3. Fuel metering unit according to one of the preceding claims, **characterized in that** the electromagnet (1) is designed as a solenoid plunger magnet.

4. Fuel metering unit according to one of the preceding claims, **characterized in that** the bearing bushes (37, 39) are produced from bronze.

5. Fuel metering unit according to one of the preceding claims, **characterized in that** the bearing bushes (37, 39) consist of plastic, in particular fuel-resistant and/or temperature-resistant plastic.

6. Fuel metering unit according to one of the preceding claims, **characterized in that** the valve piston (21) is guided in the valve housing (15).

7. Fuel metering unit according to one of the preceding claims, **characterized in that** the valve piston (21) is of sleeve-shaped design and receives a compression spring (23) in its inner space, and **in that** the compression spring (23) is supported at one end, at least indirectly, on the valve housing (15).

8. Fuel metering unit according to Claim 7, **characterized in that** a spring plate (27) is provided in the valve housing (15), and **in that** the compression spring (23) is supported at one end against the spring plate (27).

9. High-pressure fuel pump for a fuel injection system with at least one pump element and with a fuel metering unit for regulating the delivery rate, **characterized in that** the fuel metering unit is designed according to one of the preceding claims.

## Revendications

1. Unité de dosage de carburant pour la régulation de quantités refoulées du côté de l'aspiration de la pompe haute pression pour carburant d'un moteur à combustion interne, dans laquelle l'unité de dosage de carburant présente une soupape de régulation (3) actionnée par un électroaimant (1) avec un piston de soupape (21), l'électroaimant (1) présentant un induit (7) et un boulon d'induit (9) et au moins une douille de palier, une première douille de palier (37) étant disposée entre l'induit (7) et le piston de soupape (21), et la première douille de palier (37) guidant le boulon d'induit (9) de manière déplaçable axialement, **caractérisée en ce qu'**une deuxième douille de palier (39) est disposée entre l'induit (7) et le piston de soupape (21), et **en ce que** la deuxième douille de palier (39) guide le boulon d'induit (9) de manière déplaçable axialement.

2. Unité de dosage de carburant selon la revendication 1, **caractérisée en ce que** les douilles de palier (37, 39) disposées entre l'induit (7) et le piston de soupape (21) sont fixées dans un boîtier de soupape (15).

3. Unité de dosage de carburant selon l'une quelconque des revendications précédentes, **caractérisée en ce que** l'électroaimant (1) est réalisé sous forme d'aimant d'induit plongeur.

4. Unité de dosage de carburant selon l'une quelconque des revendications précédentes, **caractérisée en ce que** les douilles de palier (37, 39) sont fabriquées en bronze.

5. Unité de dosage de carburant selon l'une quelconque des revendications précédentes, **caractérisée en ce que** les douilles de palier (37, 39) sont fabriquées en plastique, en particulier en plastique résistant au carburant et/ou en plastique résistant à la température.

6. Unité de dosage de carburant selon l'une quelconque des revendications précédentes, **caractérisée en ce que** le piston de soupape (21) est guidé dans le boîtier de soupape (15).

7. Unité de dosage de carburant selon l'une quelconque des revendications précédentes, **caractérisée en ce que** le piston de soupape (21) est réalisé en forme de manchon et reçoit dans son espace interne un ressort de compression (23) et **en ce que** le ressort de compression (23) s'appuie à une extrémité au moins de manière indirecte contre le boîtier de soupape (15).

8. Unité de dosage de carburant selon la revendication 7, **caractérisée en ce que** dans le boîtier de soupape (15) est prévue une coupelle de ressort (27) et **en ce que** le ressort de compression (23) s'appuie à une extrémité contre la coupelle de ressort (27).

9. Pompe haute pression pour carburant pour un système d'injection de carburant comprenant au moins un élément de pompe et une unité de dosage de carburant pour la régulation de quantités refoulées, **caractérisée en ce que** l'unité de dosage de carburant est réalisée selon l'une quelconque des revendications précédentes.
